# EUROPÄISCHE PATENTANMELDUNG

(11) **EP 2 520 728 A1**
(43) Veröffentlichungstag der Anmeldung: **07.11.2012**
(21) Anmeldenummer: 11164503.2
(22) Anmeldetag: 02.05.2011
(51) Int. Cl.: E03F 3/04

(54) **Einlaufmodul und Verfahren zum Aufbau eines Linieneinlaufs einer Entwässerungsvorrichtung**

(71) Anmelder: Hauraton GmbH & Co. KG, 76437 Rastatt (DE)
(72) Erfinder: Radimersky, Karl, 76473 Iffezheim (DE)
(74) Vertreter: Geitz Truckenmüller Lucht

(57) **Zusammenfassung**

Es ist im Stand der Technik bekannt, Linieneinläufe für Entwässerungseinrichtungen vorzusehen, welche aus einzelnen Trichtermodulen aufgebaut sind. Diese Trichter werden abschnittsweise mit einer Abdeckung versehen, die eine Ausrichtung erlaubt, aber dadurch in Einbaulage nicht mehr entfernbar ist. Zudem ist hierdurch jeweils nur eine Ausrichtung über die Länge einer einzigen Abdeckung ermöglicht. Aufgabe der Erfindung ist die Verbesserung der Linienausrichtung einzelner Einlauftrichter einer Entwässerungsvorrichtung.
Dies gelingt durch Mittel zur Halterung einer starren Justierschiene (35), welche unterhalb der Einlauföffnung an den Einlauftrichtern angebracht werden. Durch deren versetztes Anbringen ist eine exakte Linienausrichtung unbegrenzter Länge möglich.

## Beschreibung

Die vorliegende Erfindung betrifft ein Einlaufmodul zum Aufbau eines Linieneinlaufs einer Entwässerungsvorrichtung, umfassend einen Einlauftrichter mit wenigstens einer Einlauföffnung sowie einem über einen Trichterabschnitt mit der Einlauföffnung verbundenen Ablaufrohr zur Einleitung über die Einlauföffnung in den Einlauftrichter zuströmenden Oberflächenwassers in die Entwässerungsvorrichtung, sowie ein Verfahren zum Aufbau eines Linieneinlaufs einer Entwässerungsvorrichtung aus einer Mehrzahl solcher Einlaufmodule.

Derartige Einlaufmodule werden im Stand der Technik bereits beispielsweise im Rahmen der Offenbarung der DE 20 2005 004 634 U1 verwendet. Diese Gebrauchsmusterschrift betrifft eine Retentionsrinne, welcher anhand derartiger trichterförmiger Einlaufmodule ein Linieneinlauf hinzugefügt wird. Hierzu wird der Retentionsrinne auf deren bestimmungsgemäßer Oberseite eine Reihe von Zulauföffnungen zugefügt, in welche Zulauföffnungen die entsprechenden Einlaufmodule einzeln eingesetzt werden. Hierdurch ergibt sich ein Linieneinlauf in Form einzelner Abschnitte, welche untereinander zunächst nicht verbunden sind und daher im Vorfeld der Einbettung der Rinne in die Verlegeumgebung in einer Reihe ausgerichtet werden müssen.

Hierbei ergibt sich die Problematik, dass beim Vergießen mit Beton oder Aufbringen von Asphalt ein Verdrehen einzelner Einlaufmodule erfolgen kann, so dass das gewünschte, gleichmäßige Bild eines Linieneinlaufs durchbrochen wird. Diese Problematik wird gemildert durch eine Abdeckung, welche über den Trichtern platziert wird und welche ihrerseits linienförmig ist. Eine derartige Abdeckung wird im benachbarten Erdreich verankert und übergreift mehrere Einlaufmodule, so dass zumindest im Bereich einer solchen Abdeckung eine oberflächlich gerade Linie entsteht. Schon zwei aufeinander folgende Abdeckungen dieser Art gewährleisten bereits keine exakte Linienausrichtung untereinander mehr.

Im Hinblick auf die Ausrichtung wesentlich weniger problematisch sind Retentionsrinnenmodule mit schlitzförmigen Einläufen, wie beispielsweise aus der europäischen Patentanmeldung EP 1 849 924 A1 vorbekannt. Im Falle einer derartigen Retentionsrinne mit schlitzförmigem Einlauf ist allerdings die Problematik gegeben, dass praktisch nur eine einzige Einbauform der Rinne realisiert werden kann und bei geringfügigen Anpassungen der gewünschten Einbautiefe und dergleichen eine vollständig neue Rinne aufgebaut werden müsste.

Der Gegenstand der vorliegenden Erfindung befasst sich daher mit der Problematik, eine variable Lösung zum Aufbau eines Linieneinlaufs für eine Entwässerungsvorrichtung zu suchen, welche gleichzeitig eine möglichst exakte Linienführung über größere Strecken hinweg erlaubt.

Gelöst wird diese Aufgabe durch ein Einlaufmodul zum Aufbau eines Linieneinlaufs einer Entwässerungsvorrichtung gemäß den Merkmalen des Anspruchs 1. Ebenfalls löst diese Aufgabe ein Verfahren zum Aufbau eines Linieneinlaufs einer Entwässerungsvorrichtung gemäß den Merkmalen des nebengeordneten Anspruchs 13. Weitere sinnvolle Ausgestaltungen des Einlaufmoduls und des Verfahrens können den jeweiligen Unteransprüchen entnommen werden. Im übrigen schützt der nebengeordnete Verwendungsanspruch den im Zusammenhang mit den gattungsgemäßen Einlaufmodulen vorteilhaften Einsatz von einem hochfesten Kunststoff.

Ein erfindungsgemäßes Einlaufmodul zum Aufbau eines Linieneinlaufs für eine Entwässerungsvorrichtung umfasst hierbei einen Einlauftrichter, welcher im Wesentlichen den Körper des Einlaufmoduls darstellt. Dieser weist auf der bestimmungsgemäßen Oberseite eine Einlauföffnung auf, welche das von der zu entwässernden Oberfläche abgeleitete Wasser aufnimmt. Durch den Körper des Einlaufmoduls hindurch wird dieses Wasser einem Trichterabschnitt des Einlaufmoduls zugeführt, welcher in ein Ablaufrohr einmündet. Dieses Ablaufrohr wird bei der bestimmungsgemäßen Montage mit der zugehörigen Entwässerungsvorrichtung, beispielsweise einer Retentionsrinne, verbunden.

Unterhalb der Einlauföffnung weist der Einlauftrichter erfindungsgemäß Mittel zur Halterung einer Justierschiene auf, mit deren Hilfe eine exakte Linienausrichtung mehrerer Einlaufmodule ermöglicht wird. Die Justierschiene weist hierbei eine Länge auf, welche eine Verbindung mehrerer Einlaufmodule in deren Längsrichtung miteinander ermöglicht. Sie wird bei der Montage des erfindungsgemäßen Einlaufmoduls mit den Mitteln zur Halterung der Justierschiene verbunden, wobei durch die Verbindung mehrerer hintereinander angeordneter Einlaufmodule eine Ausrichtung derselben in Längsrichtung erfolgt. Es muss hierbei gewährleistet sein, dass die Mittel zur Halterung der Justierschiene diese parallel zur Längskante der Einlauföffnung lagern, so dass die Richtung, in welche die Justierschiene weist, der Richtung des Linieneinlaufs entspricht. Demgemäß muss es sich bei der Justierschiene um eine starre Schiene handeln, welche durch die Verbindung mit den mehreren Einlaufmodulen nicht gebogen wird.

Im Gegensatz zum Stand der Technik wird hierdurch eine von außen unsichtbare Befestigung der in Längsrichtung miteinander zu verbindenden Einlaufmodule bewirkt, so dass hier die Anzahl der zu verbindenden Module lediglich von der Länge der Justierschiene abhängt. In einer sinnvollen Weiterbildung der Erfindung sind derartige Mittel zur Halterung der Justierschiene auf beiden Seiten der Einlauftrichter vorgesehen, so dass durch eine versetzte Anordnung der Justierschienen eine vollständig durchgehende, exakte Ausrichtung der Linie ermöglicht ist.

Ebenfalls wird durch die vorstehend genannte Anordnung die Variabilität erhalten, verschieden ausgeprägte, insbesondere verschieden breite und verschieden hohe, Einlauftrichter im Bereich einer Retentionsrinne vorzusehen.

In konkreter Ausgestaltung der Mittel zur Halterung der Justierschiene kann hierbei ein Auflager verwendet werden, an welchem die Justierschiene angelegt werden kann. Ein derartiges Auflager ist parallel zur Verlegerichtung der Justierschiene, also ebenfalls parallel zur Längskante der Einlauföffnungen, anzuordnen. An dieses Auflager wird die Justierschiene entweder von oben oder unten angelegt. Gegenüber des Auflagers, gegebenenfalls auch seitlich versetzt, ist zudem ein Einschub vorgesehen, welcher die Justierschiene zumindest teilweise übergreift. Zum Einsetzen der Justierschiene wird diese also zunächst in den Einschub bis zum Anschlag eingeschoben und dann mit einer gegenüberliegenden Flanke, Kante oder Fläche an dem Auflager abgestützt. Während der Einschub also ein seitliches Verlieren der Justierschiene verhindert und diese in eine Höhenrichtung begrenzt, wird dies in der anderen Höhenrichtung von dem Auflager geleistet.

Zusätzlich zu dieser Ausgestaltungsform kann insbesondere im Bereich des oder der Auflager(s) wenigstens eine Entnahmesicherung vorgesehen sein, welche die Justierschiene vor einem unbeabsichtigten Herausnehmen in umgekehrter Einbaurichtung sichert. Hierzu ist mit Vorteil eine Entnahmesicherung vorzusehen, welche zumindest zwei unterscheidbare Stellungen besitzt. In einer Offenstellung ist zunächst das Einbringen der Justierschiene ohne Weiteres möglich und wird von der Entnahmesicherung nicht behindert. Durch einen Wechsel der Entnahmesicherung in eine Blockierstellung wird sodann das Entnehmen der Justierschiene verhindert. Aufgrund dieser Anordnung ist es gewährleistet, dass eine derartige Entnahmesicherung bei der Montage vor Ort nicht verloren geht, sondern vielmehr an dem Einlaufmodul befestigt bleibt.

Speziell kann eine derartige Entnahmesicherung als Drehsicherung ausgebildet sein, welche in ihrer Blockierstellung die Justierschiene derart übergreift, dass die Justierschiene zwischen einem Teil der Drehsicherung und einem Gegenhalt, etwa dem Auflager, gehalten ist. Durch diese beidseitige Aufnahme zwischen Drehsicherung und Auflager einerseits und in dem Einschub andererseits ist die Justierschiene somit nach allen Seiten befestigt und kann selbst bei größeren Erschütterungen und dergleichen nicht mehr verloren gehen. Zudem ist auf diese Art und Weise sichergestellt, dass ein möglichst exaktes Anliegen der Justierschiene an dem Körper des Einlauftrichters realisiert wird, so dass eine möglichst exakte Ausrichtung des Einlaufmoduls gewährleistet ist.

Soweit dies erforderlich ist, kann ohne Weiteres in Längsrichtung der Justierschiene ergänzend wenigstens einem Einschub, einem Auflager oder dergleichen ein Clip zugeordnet sein, welcher ein Ausschieben der Justierschiene in Richtung von deren Längserstreckung verhindert. Insbesondere jedoch im Falle längerer Linieneinläufe mit direkt aufeinander folgenden Justierschienen ist dies nicht unbedingt erforderlich.

Eine besonders bevorzugte Ausführung der Mittel zur Halterung der Justierschiene ist für eine flache, abgewinkelte Justierschiene ausgelegt. Hierbei handelt es sich um eine Justierschiene etwa aus Stahlblech, wobei das Stahlblech als Längsstreifen geschnitten ist und einen Winkel aufweist. Idealerweise handelt es sich hierbei um einen rechten Winkel, welcher in einer vorzugsweise mittigen Position der Justierschiene angeordnet ist. Aufgrund des Winkels wird die Biegesteifigkeit der Justierschiene deutlich erhöht, während durch die mittige Anordnung des Winkels sichergestellt wird, dass die Justierschiene auch verdreht eingesetzt werden kann und nicht darauf geachtet werden muss, eine bestimmte Einbauposition zu wählen.

Es hat sich gezeigt, dass bei der Verlegung von Einlauftrichtern, welche untereinander nicht verbunden sind, im Bereich von deren aufeinander treffenden Stirnwänden Kavitäten entstehen, welche sich gegebenenfalls mit Wasser füllen können. Bei eintretendem Frost führt dies zu Beschädigungen, wenn in diese Hohlräume eingedrungenes Wasser gefriert und sich hierdurch ausdehnt und dabei Verschiebungen oder gar ein Aufplatzen des Materials bewirkt. Bekannte Vorrichtungen des Standes der Technik sehen aus diesem Grunde u. a. eine Verwendung von Trichtern vor, welche aus zwei Halbschalen gebildet sind, wobei durch die zwischen den Stoßkanten entstehende Rille das sich in dieser Position ansammelnde Wasser ebenfalls in den Trichter einlaufen und damit aus der kritischen Zone entfernt werden kann. Aufgrund der nun gewünschten Einteiligkeit der Einlauftrichter, welche für eine günstigere Produktion sorgt, besteht die Möglichkeit der Nutzung derartiger Rillen zwischen Stoßkanten nicht mehr. Zu diesem Zwecke sind den Stirnseiten des Einlauftrichters gemäß der Erfindung nunmehr Zulauföffnungen zugeordnet, durch welches in den genannten Kavitäten gesammeltes Wasser ebenfalls in den Einlauftrichter eintreten kann.

Um sämtliche durch die Einteiligkeit der Einlauftrichter erzielbaren Vorteile nutzen zu können und dennoch eine möglichst variable Anordnung bereitstellen zu können, kann der Einlauftrichter auch in ein Trichtermodul und ein Erhöhungsmodul unterteilt sein. Das Trichtermodul stellt hierbei den eigentlichen Trichter dar, welcher eine zumindest weitgehend rechteckige Einlauföffnung auf ein mit der Entwässerungsvorrichtung verbindbares Ablaufrohr konvertiert. Die Einlauföffnung des Trichtermoduls wird durch das Erhöhungsmodul erhöht, also parallel nach oben verschoben. Hierdurch lassen sich variable Einbautiefen der Entwässerungsvorrichtung realisieren, wobei sich durch die Erhöhung der einzelnen Trichter auch gleichzeitig die Kapazität der Entwässerungsvorrichtungen erhöht. Letzthin wird anstelle der bekannten Zweiteiligkeit in Längsrichtung eine horizontale Aufteilung der Einlaufmodule realisiert, welche eine wesentlich größere Variabilität bei gleichzeitig einfacherer Produktion mit sich bringen.

Neben der vorstehend beschriebenen Ausrichtung mithilfe einer Justierschiene ist im Rahmen der Erfindung auch eine deutlich exaktere, feinere Nachjustierung vorgesehen. Nach der Ausrichtung der Einlaufmodule mithilfe der oben genannten Justierschiene kann eine Abdeckleiste im Bereich der Einlauföffnungen angeordnet werden. Hierzu ist den Einlauföffnungen im Bereich beider Längskanten jeweils eine Nut zugeordnet, in welche eine Abdeckleiste zum Abdecken der Einlauföffnung eingelegt werden kann. Diese Abdeckleiste hat ihrerseits zwei Vorteile, nämlich zum einen, dass mithilfe einer sich über mehrere Einlaufmodule erstreckenden Abdeckleiste eine noch feinere Ausrichtung der Einlaufmodule in einer Linie ermöglicht ist, und zum anderen für den Einbau sichergestellt wird, dass kein Ortbeton, Asphalt und dergleichen in die Entwässerungsvorrichtung einfallen kann. Auch behindert die Verwendung der prinzipiell innerhalb des Einlauftrichters liegenden Abdeckleiste nicht das Anfüllen des die Rinne einbettenden Materials bis zur Oberkante des Einlaufmoduls. Die Abdeckleiste kann ohne Weiteres zu einem späteren Zeitpunkt wieder entfernt werden um die Einlaufmodule und die darunter liegende Entwässerungsvorrichtung ihrer Bestimmung zuzuführen.

Um zu gewährleisten, dass die Abdeckleiste über mehrere Einlaufmodule hinweg verlegt werden kann, sollten sämtliche in dem Einlaufmodul bis an die Einlauföffnung reichenden Stirnwände, Querwände und Querstreben unterhalb der für die Abdeckleiste vorgesehenen Nut enden und insbesondere, zumindest soweit sie unmittelbar unterhalb der Nut enden, konkav gebildet sein. Hierdurch ist eine Verwendung einer Abdeckleiste ermöglicht, welche eine größere Breite aufweist, als der Abstand der beiden einander gegenüberliegenden Nuten im Bereich der Einlauföffnung beträgt. Auf diese Weise kann zunächst die Abdeckleiste auf beiden Seiten der Einlauföffnungen in die Nut eingelegt werden, wobei sie sich nach oben biegt. Aufgrund der konkaven Oberkante der Querwände und Stirnwände kann die Abdeckleiste dann durch entsprechenden Druck in die Gegenrichtung durchgebogen werden, so dass sie an einem bestimmten Punkt zu einer Biegung in die Gegenrichtung überschnappt. Hierdurch ist sie mit einer größeren Kraft in der Einlauföffnung gehalten als bei einer Abdeckleiste "passender" Breite gegeben wäre. Zur Vereinfachung des Einlegens und Einrastens der Abdeckleiste kann dieser wenigstens eine zusätzliche längslaufende Falznut zugeordnet sein.

Das gattungsgemäße Einlaufmodul wird vorteilhafterweise aus einem glasfaserverstärkten Polyamidkunststoff hergestellt. Hierdurch können bei entsprechender Belastungsklasse erforderliche Gusseinlaufmodule vollständig durch Kunststoff-Einlaufmodule ersetzt werden bzw. auf Stahl- oder Gusseisenverstärkungselemente in diesem Zusammenhang verzichtet werden. Die höhere Festigkeit des Kunststoffes wird dabei durch die Glasfaserverstärkung erreicht. Durch die Verwendung eines Polyamid-Kunststoffes wird eine höhere Temperaturfestigkeit erreicht. Dies hat den Vorteil dass das Einblaufmodul ohne weiteres auch zur Entwässerung von Verkehrsflächen eingesetzt werden kann und dabei den Temperaturen beim Asphaltieren des Strassenbelags standhält.

Die vorstehend beschriebene Erfindung wird im Folgenden anhand eines Ausführungsbeispiels näher erläutert.

Es zeigen:
- Figur 1: eine Entwässerungsrinne mit vier darauf angeordneten Einlaufmodulen in einer perspektivischen Darstellung von schräg oben,
- Figur 2: ein Detail der Figur 1,
- Figur 3: die Entwässerungsrinne gemäß Figur 1 in einer Seitenansicht auf eine Stirnsei-te,
- Figur 4: ein Detail der Figur 3,
- Figur 5: ein weiteres Detail der Figur 3, sowie
- Figur 6: zwei hintereinander angeordnete Entwäs-serungsrinnen gemäß Figur 1 in einer Draufsicht von oben.

Figur 1 zeigt eine Entwässerungsvorrichtung 10, welche aus einem Rinnenoberteil 11 und einem Rinnenunterteil 12 gebildet ist. Auf diese Weise entsteht eine Retentionsrinne, in welcher Wasser gespeichert werden kann, um dieses über die Zeit verteilt an die Kanalisation abzugeben. In die Entwässerungsvorrichtung 10 wird Wasser von der zu entwässernden Oberfläche über eine Reihe von Einlaufmodulen 20 eingeleitet, welche mithilfe von diesen angeformten Ablaufrohren 24 mit der Entwässerungsvorrichtung 10 verbunden werden. Um zu gewährleisten, dass die Mehrzahl von Einlaufmodulen 20 einen von außen optisch ansprechenden, möglichst exakten Linienverlauf einnehmen, sehen die erfindungsgemäßen Einlaufmodule 20 den Einsatz einer Justierschiene 35 vor, welche entlang mehrerer Einlaufmodule 20 angeordnet wird. Durch die Verbindung der Justierschiene 35 mit sämtlichen benachbarten Einlaufmodulen 20 gewährleistet diese eine Ausrichtung sämtlicher Einlaufmodule 20 in eine gleiche Richtung. Im Bereich der hier nicht gezeigten Einlauföffnungen der Einlaufmodule 20 ergibt sich hierdurch die Anmutung eines durchgehenden, geraden Linieneinlaufs.

Figur 2 zeigt ein Detail der in Figur 1 wiedergegebenen Anordnung. Es handelt sich hierbei um die Verbindung des Einlaufmoduls 20 mit dem Rinnenoberteil 11 der Entwässerungsvorrichtung 10. Dem Rinnenoberteil 11 ist im Bereich der bestimmungsgemäß oben liegenden Wandung eine Zulauföffnung zugefügt worden, an welcher ein Flansch 13 mithilfe einer Verschraubung 15 befestigt wurde. An dem Flansch 13 ist ein beidseitiger Einschub 14 vorgesehen, in welchen Verrastungsmittel des Ablaufrohrs 24 eingreifen können. Zwischen den beiden Einschüben 14 ist ein Freiraum gelassen, in welchen zunächst bei einem Einstecken des Ablaufrohres 24 diese Verrastungsmittel eingelegt werden können.

Durch ein Verdrehen des Ablaufrohres 24 um die Längsachse desselben geraten die Verrastungsmittel dann in den Einschub 14 und sichern damit das Einlaufmodul 20 gegen ein unbeabsichtigtes Herausziehen.

Um eine möglichst große Variabilität zu gewährleisten, ist das Einlaufmodul 20 aus einem Trichtermodul 21 und einem Erhöhungsmodul 22 gebildet. Dies ermöglicht es, einem stets gleichen Trichtermodul 21 Erhöhungsmodule 22 verschiedener Höhe zuzuordnen um so verschiedene Einbautiefen der Entwässerungsvorrichtung 10 zu ermöglichen. Zur Herstellung verschiedener Höhen von Erhöhungsmodulen 22 ist es aufgrund der Einfachheit der Konstruktion auch möglich, durch einfache Verstellung des hierfür verwendeten Werkzeuges mehrere verschiedene Einstellungen und damit mehrere verschiedene Einbautiefen zu bedienen. Eine Verbindung zwischen Trichtermodul 21 und Erhöhungsmodul 22 erfolgt hierbei über einen Verbinder 23.

Um nunmehr eine exakte Linienausrichtung der zunächst lediglich grob in die richtige Richtung gedrehten Einlaufmodule 20 zu gewährleisten, sind dem hier gezeigten Einlaufmodul 20 ein Auflager 30 sowie ein Einschub 31 zugeordnet. Es ist vorgesehen, zunächst in den Einschub 31 eine Justierschiene 35 einzuschieben, die mit ihrer Rückseite auf dem Auflager 30 aufliegt. Mithilfe einer Entnahmesicherung 32 wird die Justierschiene an Ort und Stelle gehalten. In der hier gezeigten Ausführung ist das Ende einer derartigen Justierschiene 35 zu sehen, welche in den letzten Einschub 31 des hier gezeigten Einlaufmoduls 20 nicht mehr eingreift. Stattdessen ist ein Clip 37 in den Einschub eingesetzt, welcher ein seitliches Weiterrutschen der Justierschiene 35 verhindert. Das hier gezeigte Einlaufmodul 20 ist aufgrund des Vorhandenseins weiterer Einschübe 31 von der Justierschiene 35 gehalten.

Figur 3 zeigt die Entwässerungsvorrichtung 10 in einer seitlichen Draufsicht auf die Stirnseite. In die aus einem Rinnenoberteil 11 und einem Rinnenunterteil 12 gebildete Entwässerungsvorrichtung 10 ragt durch die hierfür vorgesehene Zulauföffnung das Ablaufrohr 24 des Einlaufmoduls 20 ein. Das Einlaufmodul 20 weist eine Einlauföffnung 25 an seiner von der Entwässerungsvorrichtung 10 wegweisenden Seite auf, welche im Einbauzustand ebenerdig mit der zu entwässernden Oberfläche oder darunter, falls eine auftragende Rinnenabdeckung gewünscht wird, angeordnet ist.

Figur 4 zeigt ein erstes Detail der in Figur 3 gezeigten Anordnung, betreffend den Bereich der Einlauföffnung 25. Die Einlauföffnung 25 ist in der vorliegenden Zeichnung von einer Abdeckleiste 38 verdeckt, welche in eine beiderseits der Einlauföffnung 25 angeordnete Nut 29 eingelegt ist. Mithilfe dieser Abdeckleiste 38 wird zum einen eine Feinausrichtung der aneinandergereihten Einlaufmodule 20 ermöglicht, indem eine Abdeckleiste 38 eingesetzt wird, welche praktisch endlos von der Rolle hintereinander in die Nuten der Einlaufmodule 20 eingelegt werden kann. Die Breite dieser Abdeckleiste 38 ist hierbei etwas größer als der tatsächliche Abstand der Nuteninnenseiten, so dass eine Aufwölbung der Abdeckleiste 38 entsteht. Die Abdeckleiste 38 weist eine längslaufende, mittige Falznut 39 auf, um diese Biegung noch zu unterstützen. Durch ein gefaltetes Einlegen der Abdeckleiste 38 und ein anschließendes Durchdrücken in die Richtung der Einlauföffnung 25 schnappt die Abdeckleiste 38 in eine nach unten durchgebogene Position über. Um dies zu begünstigen, sind die Oberkanten 28 sämtlicher Stirnwände so angeordnet, dass diese an oder unterhalb der Nuten anliegen und konkav geformt sind. Die Abdeckleiste 38 sorgt dafür, dass während des Verlegens und Anschüttens sowie des Einbettens der Entwässerungsvorrichtung 10 und der Einlaufmodule 20 kein Material in das Innere der Entwässerungsvorrichtung 10 gelangen kann. Nach Abschluss des Verlegevorgangs kann die Abdeckleiste 38 entfernt werden.

Um zwischen den Einlaufmodulen 20 im Bereich der Einlauföffnung 25 sich dann stirnseitig sammelndes Wasser ebenfalls in die Entwässerungsvorrichtung 10 abzuleiten, weisen die Einlaufmodule 20 an ihren Stirnwänden 27 Zulauföffnungen 26 auf, welche sich im Bereich der Stirnwände 27 der Einlaufmodule 20 sammelndes Wasser ableiten können. Sofern hierauf verzichtet würde, könnte sich zwischen den Einlaufmodulen 20 Wasser sammeln, welches unter Kälteeinwirkung gefrieren und für ein Verschieben der Anordnung oder deren Beschädigung sorgen könnte.

Figur 5 zeigt ein weiteres Detail der in Figur 3 dargestellten Anordnung. Das hier gezeigte Detail betrifft die Anordnung der Justierschiene 35, welche aus bandförmigem Stahl besteht. Dieses Stahlband der Justierschiene 35 weist einen mittig angeordneten, rechten Winkel 36 auf, so dass zwei rechtwinklig aufeinander stehende Flanken gleicher Abmessungen entstehen. Dies gewährleistet, dass ein Verdrehen der Justierschiene 35 keine Auswirkungen hat, so dass sie auf beiden Seiten ohne Berücksichtigung einer korrekten Ausrichtung verbaut werden kann. Beim Einbau wird die Justierschiene 35 zunächst auf das Auflager 30 mit dem Winkel 36 aufgelegt und mit einer nach oben weisenden Flanke an die Wand des Einlaufmoduls 20 angelegt. Danach wird der Winkel 36 ebenfalls an die Wand des Einlaufmoduls 20 angenähert, während die nach oben gerichtete Flanke der Justierschiene 35 in einen Einschub 31 einrückt. In dieser Position ist ein Wegrutschen der Justierschiene 35 lediglich in umgekehrte Einbaurichtung möglich, so dass mit einem weiteren Handgriff eine endgültige Fixierung der Justierschiene 35 erreicht werden kann.

Hierzu ist eine drehbare Entnahmesicherung 32 vorgesehen, welche hier in einer Offenstellung gezeigt ist. Durch Verdrehen der Entnahmesicherung 32 um ihre Drehachse 33 wird ihre Blockierstellung erreicht, in der ein Überstand 34 so bewegt wird, dass er gemeinsam mit dem Auflager 30 die Justierschiene 35 mit der parallel zum Auflager 30 liegenden Flanke eingeklemmt wird. Zur Vereinfachung der Bedienung dieser Entnahmesicherung 32 ist der aufragende Teil als Handgriff gebildet, welchem eine eindeutige Markierung der jeweiligen Stellung auf beiden Seiten zugefügt ist. Ohne Weiteres ist hierdurch auf einen Blick erkennbar, ob die Justierschiene 35 momentan festgehalten oder freigegeben ist. Die Justierschiene 35 verbleibt beim Einbau bei den Einlaufmodulen.

Nachdem mit einer Justierschiene 35 lediglich eine endliche Anzahl von Einlaufmodulen 20 ausgerichtet werden kann, ist es sinnvoll, eine derartige Justierschiene 35 und daher Mittel zu deren Halterung auf beiden Seiten eines jeden Einlaufmoduls 20 vorzusehen. In diesem Zusammenhang zeigt Figur 6 die in Figur 1 dargestellte Entwässerungsvorrichtung 10 zusammen mit einer weiteren, gleichartigen benachbarten Entwässerungsvorrichtung 10. Sämtliche Einlaufmodule 20 dieser beiden Entwässerungsvorrichtungen 10 sind hierbei zu einer gemeinsamen, geraden Linie ausgerichtet. Hierzu sind gemäß dem oben Gesagten auf den im Bild linken Seiten jeweils entlang einer Entwässerungsvorrichtung 10 sämtliche Einlaufmodule 20 durch eine Justierschiene 35 verbunden. Hierdurch würde es sich jedoch ergeben, dass zwischen den beiden Entwässerungsvorrichtungen 10 eine Verschiebung eintreten könnte. Dies ist dadurch vermieden, dass auf der im Bild rechten Seite ebenfalls eine Justierschiene 35 angeordnet ist, welche gegenüber den beiden auf der linken Bildseite angeordneten Justierschienen 35 versetzt ist. Durch ein Fortführen dieser Anordnung ist eine praktisch endlose Anordnung von Einlaufmodulen 20 in exakt gerader Linie möglich. Zur Bildung von Kurven mit beliebigem Radius kann bei Bedarf abschnittsweise auf den Einsatz von Justierschienen 35 verzichtet werden, um so die gewünschte Variabilität zu erreichen. Ebenfalls ist es möglich, bedarfsweise die Justierschienen 35 an die richtigen Verhältnisse anzupassen und diese zu kürzen.

Vorstehend beschrieben ist somit ein Einlaufmodul sowie ein Verfahren zum Ausrichten mehrerer Einlaufmodule zu einem Linieneinlauf, welche dafür sorgen, dass eine möglichst große Variabilität der entstehenden Anordnungen gewahrt bleibt, während gleichzeitig eine möglichst exakt lineare Verlegung der Einlaufmodule 20 ermöglicht wird.

### BEZUGSZEICHENLISTE

- 10: Entwässerungsvorrichtung
- 11: Rinnenoberteil
- 12: Rinnenunterteil
- 13: Flansch
- 14: Einschub
- 15: Verschraubung
- 20: Einlaufmodul
- 21: Trichtermodul
- 22: Erhöhungsmodul
- 23: Verbinder
- 24: Ablaufrohr
- 25: Einlauföffnung
- 26: Zulauföffnung
- 27: Stirnwand
- 28: Oberkante
- 29: Nut
- 30: Auflager
- 31: Einschub
- 32: Entnahmesicherung
- 33: Drehachse
- 34: Überstand
- 35: Justierschiene
- 36: Winkel
- 37: Clip
- 38: Abdeckleiste
- 39: Falznut

## Patentansprüche

1. Einlaufmodul zum Aufbau eines Linieneinlaufs einer Entwässerungsvorrichtung (10), umfassend einen Einlauftrichter mit wenigstens einer Einlauföffnung (25) sowie einem über einen Trichterabschnitt mit der Einlauföffnung (25) verbundenen Ablaufrohr (24) zur Einleitung über die Einlauföffnung (25) in den Einlauftrichter zuströmenden Oberflächenwassers in die Entwässerungsvorrichtung (10),
**dadurch gekennzeichnet, dass** dem Einlauftrichter unterhalb der Einlauföffnung (25) Mittel zur Halterung einer starren, im Wesentlichen parallel zu den Längskanten der Einlauföffnung (25) ausgerichteten und mit dem Einlauftrichter verbindbaren Justierschiene (35) zugeordnet sind.

2. Einlaufmodul gemäß Anspruch 1, **dadurch gekennzeichnet, dass** Mittel zur Halterung der Justierschiene (35) beidseits des Einlauftrichters angeordnet sind.

3. Einlaufmodul gemäß einem der Ansprüche 1 oder 2,
**dadurch gekennzeichnet, dass** die Mittel zur Halterung der Justierschiene (35) wenigstens ein Auflager (30) sowie einen Einschub (31) aufweisen, wobei der Einschub (31) einen Anschlag besitzt, welcher um die Höhe der Justierschiene (35) gegenüber dem Auflager (30) versetzt ist.

4. Einlaufmodul gemäß Anspruch 3, **dadurch gekennzeichnet, dass** die Mittel zur Halterung ferner eine im Bereich des wenigstens einen Auflagers (30) angeordnete Entnahmesicherung (32) zur Blockierung der Justierschiene (35) in einer Einbaulage umfassen.

5. Einlaufmodul gemäß Anspruch 4, **dadurch gekennzeichnet, dass** die Entnahmesicherung (32) in einer Offenstellung ein bestimmungsgemäßes Anbringen der Justierschiene (35) ermöglicht und in einer Blockierstellung das bestimmungsgemäße Entnehmen der Justierschiene (35) verhindert.

6. Einlaufmodul gemäß Anspruch 5, **dadurch gekennzeichnet, dass** die Entnahmesicherung (32) als Drehsicherung ausgebildet ist, welche in ihrer Blockierstellung gemeinsam mit dem Auflager (30) eine Nut zur Aufnahme der Justierschiene (35) bildet.

7. Einlaufmodul gemäß einem der vorhergehenden Ansprüche, **dadurch gekennzeichnet, dass** die Mittel zur Halterung der Justierschiene (35) für eine flache, im vorzugsweise rechten Winkel (36) abgekantete Justierschiene (35) ausgelegt sind, wobei die beiden aufgrund der Abkantung entstehenden Flanken der Justierschiene (35) vorzugsweise gleiche Abmessungen aufweisen.

8. Einlaufmodul gemäß einem der vorhergehenden Ansprüche, **dadurch gekennzeichnet, dass** der Einlauftrichter im Bereich der Einlauföffnung (25) wenigstens eine, im Einbauzustand unterhalb der Einlauföffnung (25) liegende, stirnseitige Zulauföffnung (26) aufweist.

9. Einlaufmodul gemäß einem der vorhergehenden Ansprüche, **dadurch gekennzeichnet, dass** der Einlauftrichter aus einem einteiligen Trichtermodul (21) sowie einem dessen Trichteröffnung erhöhenden, ebenfalls einteiligen Erhöhungsmodul (22) gebildet ist.

10. Einlaufmodul gemäß einem der vorhergehenden Ansprüche, **dadurch gekennzeichnet, dass** dem Einlauftrichter entlang der Längskanten der Einlauföffnung (25) beidseits eine Nut (29) zum Einlegen einer die Einlauföffnung (25) übergreifenden Abdeckleiste (38) zugeordnet ist.

11. Einlaufmodul gemäß Anspruch 10, **dadurch gekennzeichnet, dass** die Oberkanten (28) der Stirnwände (27) sowie etwaiger weiterer Querwände und Querstreben unterhalb der Nut (29) enden, wobei zumindest unmittelbar an die Nut (29) angrenzende Oberkanten (28) der Stirnwände (27), Querwände und/oder Querstreben konkav gebildet sind.

12. Einlaufmodul gemäß einem der Ansprüche 10 oder 11,
**dadurch gekennzeichnet, dass** der Einlauftrichter eine die Einlauföffnung (25) übergreifende, biegsame Abdeckleiste (38) aufweist, welche vorzugsweise wenigstens eine längslaufende Falznut (39) aufweist.

13. Verfahren zum Aufbau eines Linieneinlaufs einer Entwässerungsvorrichtung (10) aus einer Mehrzahl von Einlaufmodulen (20), welche jeweils einen Einlauftrichter mit einer im Wesentlichen rechteckigen Einlauföffnung (25) sowie einem über einen Trichterabschnitt mit der Einlauföffnung (25) verbundenen Ablaufrohr (24) zur Einleitung über die Einlauföffnung (25) in den Einlauftrichter zuströmenden Oberflächenwassers in die Entwässerungsvorrichtung (10) umfassen, wobei die Einlaufmodule (20) zunächst mit ihren Ablaufrohren (24) in Zulauföffnungen der Entwässerungsvorrichtung (10) eingesteckt werden,
**dadurch gekennzeichnet, dass** anschließend mehrere Einlaufmodule (20) durch Anbringen einer starren Justierschiene (35) mithilfe von Mitteln zur Halterung derselben an sämtlichen dieser Einlaufmodule (20) miteinander verbunden werden.

14. Verfahren gemäß Anspruch 13, **dadurch gekennzeichnet, dass** die Einlauftrichter beiderseits Mittel zur Halterung einer Justierschiene (35) aufweisen und jedem Einlaufmodul (20) beiderseits jeweils eine Justierschiene (35) zugeordnet wird, wobei die jeweils einem Einlaufmodul (20) beiderseits zugeordneten Justierschienen (35) zueinander versetzt angeordnet werden.

15. Verfahren gemäß einem der Ansprüche 13 oder 14, **dadurch gekennzeichnet, dass** nach dem Anbringen von Justierschienen (35) eine Abdeckleiste (38) in eine dem Einlauftrichter entlang der Längskanten der Einlauföffnung (25) beidseits zugeordnete Nut (29) unter zumindest teilweiser Abdeckung der Einlauföffnung (25) eingelegt wird.

16. Verwendung eines glasfaserverstärkten Polyamid-Kunststoffes zur Herstellung eines Einlaufmoduls zum Aufbau eines Linieneinlaufs einer Entwässerungsvorrichtung (10), umfassend einen Einlauftrichter mit wenigstens einer Einlauföffnung (25) sowie einem über einen Trichterabschnitt mit der Einlauföffnung (25) verbundenen Ablaufrohr (24) zur Einleitung über die Einlauföffnung (25) in den Einlauftrichter zuströmenden Oberflächenwassers in die Entwässerungsvorrichtung (10).
